# EUROPÄISCHE PATENTSCHRIFT

(11) **EP 3 787 986 B1**
(45) Veröffentlichungstag und Bekanntmachung des Hinweises auf die Patenterteilung: **05.07.2023**
(21) Anmeldenummer: 19713432.3
(22) Anmeldetag: 22.03.2019
(51) Int. Cl.: B65D 85/73

(54) **GETRÄNKEBEHÄLTER**
BEVERAGE CONTAINER
RÉCIPIENT À BOISSON

(30) Priorität: 04.05.2018 DE 102018110764
(43) Veröffentlichungstag der Anmeldung: 10.03.2021
(73) Patentinhaber: Ardagh Metal Beverage Holdings Germany GmbH, 53117 Bonn (DE)
(72) Erfinder: JÖBGES, Udo, 52355 Düren (DE)
(74) Vertreter: Rössler, Matthias
(86) Internationale Anmeldenummer: PCT/EP2019/057179
(87) Internationale Veröffentlichungsnummer: WO 2019/211042

(56) Entgegenhaltungen:
- EP-A1- 0 597 606
- EP-A1- 0 643 662
- EP-B1- 0 643 662
- WO-A1-95/00416
- WO-A1-98/10999
- GB-A- 2 273 917
- US-A- 5 203 140
- US-A- 5 552 168
- US-A- 5 584 165
- US-A- 5 660 867
- US-A- 5 683 732
- US-A- 5 780 083
- US-A1- 2011 183 057

## Beschreibung

Die vorliegende Erfindung betrifft einen Getränkebehälter, insbesondere eine (metallische) Getränkedose. Der Getränkebehälter dient zur Aufbewahrung eines Inhalts, z. B. einer Flüssigkeit, wobei der Getränkebehälter im verschlossenen Zustand (Ausgangszustand) unter einem Überdruck gegenüber der Umgebung bzw. gegenüber einem atmosphärischen Druck von ungefähr 1 bar steht.

Gerade bei Getränkedosen mit karbonisiertem Inhalt, kann der Getränkebehälter vor dem erstmaligen Öffnen unter einem Innendruck von bis zu 6,2 bar stehen.

Aus der EP 0 227 213 A2 ist ein Getränkebehälter bekannt, bei dem ein Druckbehälter (widget) innerhalb des Getränkebehälters angeordnet ist. Dabei wird in dem Druckbehälter ein Gas bevorratet, das bei Öffnen des Getränkebehälters aus einer Öffnung des Behälters austritt und ein Schäumen der in dem Getränkebehälter bevorrateten Flüssigkeit hervorruft. In der Regel umfasst das Gas ein inertes Gas, ggf. zusätzlich Kohlendioxid. Das inerte Gas ist z. B. Stickstoff. Der Druckbehälter wird in einem Bodenbereich des Getränkebehälters angeordnet, so dass das aus dem Druckbehälter in die Flüssigkeit austretende Gas ein möglichst großes Volumen der Flüssigkeit zum Schäumen anregt. Dazu ist der Druckbehälter vollständig untergetaucht in der Flüssigkeit angeordnet. Es wird eine Öffnung im Behälter mit einem Durchmesser von mindestens 0,2 Millimeter beschrieben.

Der Druckbehälter verringert das in dem Getränkebehälter für die Flüssigkeit vorgesehene Volumen.

Es besteht ein ständiges Bedürfnis, derartige Getränkebehälter zu verbessern und ein Schäumen der Flüssigkeit möglichst gleichmäßig und beständig zu gestalten.

Die EP 0 643 662 A1 offenbart einen Getränkebehälter, in dem ein länglicher Gasbehälter am Boden des Getränkebehälters angeordnet ist.

Die US 5 660 867 A ist auf einen Gasausstoßbehälter gerichtet, der in einem Getränkebehälter angeordnet werden kann. Der Gasausstoßbehälter kann in dem Getränkebehälter fixiert angeordnet werden, wobei eine Öffnung dieses Behälters in der Nähe des Bodens des Getränkebehälters angeordnet werden kann.

Die US 5 203 140 A offenbart einen topfförmigen Behälter, der durch einen Deckel mit angeformten Stickstoffbehälter verschlossen werden kann. Der Stickstoffbehälter ist mittig an dem Deckel angeordnet und erstreckt sich in der axialen Richtung.

Die WO 95/00416 A1 ist auf eine Getränkebehälter mit einem in dem Behälter schwimmenden Gasbehälter gerichtet.

Die US 5 584 165 A offenbart einen Gasbehälter, der an dem Boden des Behälters fixiert werden kann.

Die US 2011/183057 A1 ist auf einen Gasbehälter gerichtet, der in einem Getränkebehälter angeordnet werden kann. Der Gasbehälter kann im Bereich des Bodens des Getränkebehälters angeordnet werden.

Die US 5 683 732 A ist auf einen Getränkebehälter mit einem am Boden angeordneten Gasbehälter gerichtet.

Die D8 WO 98/10999 A1 ist auf einen Getränkebehälter mit einem am Boden über eine Schnappverbindung befestigten Gasbehälter gerichtet.

Die GB 2 273 917 A zeigt in einer Ausführungsvariante einen langgestreckt ausgeführten Gasbehälter, der in einer Getränkeflasche angeordnet werden kann.

Die EP 0 597 606 A1 zeigt einen Getränkebehälter mit einer am Boden angeordneten Kammer, von der aus sich ein Fortsatz entlang der axialen Richtung hin zum Deckel erstreckt.

Die US 5 552 168 A offenbart einen Getränkebehälter mit einem, an einem Ende des Getränkebehälters befestigten rohrförmigen Gasbehälter.

Aufgabe der Erfindung ist es daher, die mit Bezug auf den Stand der Technik vorhandenen Probleme zumindest teilweise zu lösen und insbesondere einen Getränkebehälter bereitzustellen, bei dem ein möglichst gleichmäßiges und beständiges Schäumen der Flüssigkeit bzw. ein stabiler Schaum realisiert werden kann. Gleichzeitig soll das in dem Getränkebehälter für die Flüssigkeit verfügbare Volumen möglichst effizient genutzt werden.

Diese Aufgaben werden gelöst mit einem Getränkebehälter gemäß den Merkmalen des Patentanspruchs 1. Weitere vorteilhafte Ausgestaltungen der Getränkebehälter sind in den abhängigen Patentansprüchen angegeben. Es ist darauf hinzuweisen, dass die in den abhängigen Patentansprüchen einzeln aufgeführten Merkmale in technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Es wird ein (metallischer) Getränkebehälter gemäß dem Patentanspruch 1 vorgeschlagen.

Der Getränkebehälter steht in dem Ausgangszustand insbesondere unter einem ersten Druck, der größer ist als ein zweiter Druck einer Umgebung (insbesondere beträgt der zweite Druck höchstens 1,1 bar, bevorzugt beträgt der zweite Druck mindestens 2,5 bar). Solange der Getränkebehälter sich in dem Ausgangszustand befindet, ist der Druck der Volumina (erstes Volumen, zweites Volumen, drittes Volumen) insbesondere jeweils gleich groß.

Der Druckbehälter ist in dem Ausgangszustand zumindest teilweise mit einem Gas gefüllt (ggf. zusätzlich teilweise mit der Flüssigkeit). Bei einem Öffnen des Getränkebehälters und einem Druckausgleich mit der Umgebung tritt zumindest das Gas (ggf. auch die Flüssigkeit) aus dem dritten Volumen über die mindestens eine Öffnung in die Flüssigkeit aus.

Der Getränkebehälter ist insbesondere eine Getränkedose.

In einem aufrechten Zustand des Getränkebehälters ist der Boden gegenüber der Richtung der Schwerkraft unten und der Deckel oben. Insbesondere erstreckt sich der Wandbereich zwischen Boden und Deckel entlang einer axialen Richtung (im Wesentlichen) parallel zur Richtung der Schwerkraft (bei aufrechtstehendem Getränkebehälter) und in einer Umfangsrichtung vollumfänglich um Boden und Deckel.

Das erste Volumen beträgt insbesondere zwischen 0,1 und 5 Litern, bevorzugt höchstens 3 Liter, besonders bevorzugt höchstens 1,5 Liter.

Das zweite Volumen ist insbesondere zwischen 1 % und 10 %, bevorzugt zwischen 1 % und 5 % geringer als das erste Volumen.

Das dritte Volumen beträgt insbesondere zwischen 1 % und 5 %, bevorzugt zwischen 1 % und 3 % des ersten Volumens.

Insbesondere ist eine Summe aus zweitem Volumen und drittem Volumen mindestens 1 % kleiner als das erste Volumen.

Das Öffnen des Getränkebehälters erfolgt in der Regel über eine betätigbare Öffnung im Deckel. Insbesondere ist die Öffnung nicht wiederverschließbar bzw. kann der im Ausgangszustand herrschende Überdruck durch das Wiederverschließen der Öffnung nicht wiederhergestellt werden.

Es hat sich überraschend gezeigt, dass die Schaumbildung durch die kleinere Öffnung deutlich verbessert werden kann. Insbesondere tritt das in dem Druckbehälter befindliche Gas über einen längeren Zeitraum aus, so dass eine gleichmäßigere Schaumbildung beobachtet werden kann. Weiter kann die Blasenbildung in der Flüssigkeit beeinflusst werden, so dass ein insgesamt homogenerer und auch beständigerer Schaum erzeugbar ist. Insbesondere hat sich herausgestellt, dass das dritte Volumen infolge der besseren Schaumbildung weiter reduziert werden kann. Es ist eine geringere Menge an Gas in dem Druckbehälter erforderlich, um die bisher geforderte Schaumbildung zu erreichen. Entsprechend kann das zweite Volumen vergrößert und das dritte Volumen verkleinert werden, so dass mehr Flüssigkeit in dem Getränkebehälter gelagert werden kann.

Der Druckbehälter kann eine Mehrzahl von Öffnungen aufweisen. Insbesondere weisen alle Öffnungen einen Durchmesser von weniger als 0,2 Millimeter, insbesondere von weniger als 0,18 Millimeter, bevorzugt von weniger als 0,15 Millimeter, besonders bevorzugt von weniger als 0,12 Millimeter, ganz besonders bevorzugt von 0,1 Millimeter oder weniger (insbesondere mindestens 0,05 Millimeter), auf. Die Bereitstellung mehrerer Öffnungen kann die Schaumbildung effektiv beeinflussen. Insbesondere kann so ein größeres Teilvolumen der Flüssigkeit, also des zweiten Volumens angeregt werden.

Insbesondere sind zumindest zwei der Mehrzahl von Öffnungen bei einem aufrecht stehenden Getränkebehälter auf voneinander unterschiedlichen Höhenlagen angeordnet.

Der Getränkebehälter erstreckt sich insbesondere von dem Boden hin zum Deckel entlang einer axialen Richtung. Die axiale Richtung verläuft bevorzugt parallel zum Wandbereich. Insbesondere ist der Getränkebehälter im Wesentlichen zylindrisch ausgeführt und weist (von Strukturen z. B. im Deckel, z. B. zum Öffnen/ Verschlie-ßen des ersten Volumens abgesehen) eine Drehachse oder Symmetrieachse auf, die sich parallel zur axialen Richtung erstreckt.

Die Höhe erstreckt sich insbesondere entlang der axialen Richtung, ausgehend von einem tiefsten Punkt des ersten Volumens im Bereich des Bodens hin zu einem höchsten Punkt im Bereich des Deckels. Der Abstand zwischen dem tiefsten Punkt und dem höchsten Punkt, gemessen entlang der axialen Richtung, wird als größte Höhe bezeichnet. Ein Wert der Höhe, an dem sich z. B. eine Öffnung befindet, wird als Höhenlage bezeichnet.

Insbesondere sind zumindest zwei der Mehrzahl von Öffnungen bei einem aufrecht stehenden Getränkebehälter auf einer identischen Höhenlage der Höhe angeordnet.

Das erste Volumen weist insbesondere zwischen dem Boden und dem Deckel entlang einer axialen Richtung eine größte Höhe auf, wobei der Druckbehälter zwischen einem ersten Ende und einem zweiten Ende eine Länge entlang der axialen Richtung aufweist, die zumindest 50 %, insbesondere zumindest 75 %, bevorzugt zumindest 85 % der größten Höhe beträgt.

Besonders bevorzugt beträgt die Länge zumindest 90 % oder sogar zumindest 95 % der größten Höhe.

Gemäß einer anderen Ausgestaltung beträgt die Länge 98 % oder sogar fast 100 % (z. B. mindestens 99,5 %) der größten Höhe.

Insbesondere erstreckt sich das dritte Volumen des Druckbehälters bei einem aufrecht stehenden Getränkebehälter bis in einen oberen Bereich benachbart zum Deckel hinein, wobei der obere Bereich über einem vorgegebenen Füllstand der Flüssigkeit liegt.

Infolge des Hineinragens des dritten Volumens in den oberen Bereich ist es möglich, dass zweite Volumen gegenüber dem ersten Volumen weiter zu vergrößern.

Insbesondere weist das erste Volumen bei einem aufrecht stehenden Getränkebehälter zumindest einen tiefsten Punkt auf. Das dritte Volumen des Druckbehälters erstreckt sich bis in einen unteren Bereich benachbart zum Boden, so dass die zumindest eine Öffnung höchstens 10 Millimeter, insbesondere höchstens 8 Millimeter, bevorzugt höchstens 6 Millimeter, besonders bevorzugt höchstens 4 Millimeter vom tiefsten Punkt entfernt angeordnet ist. Insbesondere ist ein geringer Abstand vom tiefsten Punkt erforderlich, der zumindest durch eine Wanddicke des Druckbehälters vorgegeben ist.

Die bisher bekannten gasgefüllten Druckbehälter in Getränkebehältern wurden in der Regel zentriert gegenüber dem Boden und gegenüber dem Wandbereich angeordnet. Dabei wurden diese Druckbehälter auf Anschlag an dem (regelmäßig) in das erste Volumen hinein gewölbten Boden angeordnet und ggf. über einen Kleber daran befestigt. Die Anordnung auf dem gewölbten Boden führt unausweichlich dazu, dass eine Öffnung in dem Druckbehälter in einem größeren Abstand von einem tiefsten Punkt eines ersten Volumens angeordnet ist. Damit konnte bisher jedoch auch nur ein geringeres Teilvolumen einer im Getränkebehälter gelagerten Flüssigkeit zur Schaumbildung angeregt werden.

Der vorliegend vorgeschlagene, sich entlang der Höhe erstreckende Druckbehälter kann jedoch aufgrund seiner geringeren Ausdehnung in einer radialen Richtung auch außermittig zum Boden bzw. zum ersten Volumen angeordnet werden. Damit kann der Druckbehälter insbesondere (unmittelbar) benachbart zum Wandbereich angeordnet werden und sich in die Kernschrägen des Getränkebehälters (der tiefste Rand des Getränkebehälters, der sich regelmäßig um den gewölbten Boden herum erstreckt) hinein erstrecken.

Infolge der Anordnung der zumindest einen Öffnung in dem geringen Abstand zum tiefsten Punkt kann durch das Ausströmen zumindest des Gases aus dem Druckbehälter ein größeres Teilvolumen des zweiten Volumens angeregt werden.

Insbesondere erstreckt sich der Druckbehälter in beide Kernschrägen des Getränkebehälters hinein, so dass er über die Kernschrägen zumindest gegenüber einer radialen Richtung in seiner Lage (also sich in beide Kernschrägen hinein erstreckend) fixiert ist.

Insbesondere kann der Druckbehälter zumindest an einem Ende, bevorzugt an beiden Enden, durch den Getränkebehälter (insbesondere ausschließlich) elastisch verformt werden (bevorzugt durch die Kernschräge bzw. durch beide Kernschrägen), so dass der Druckbehälter in den Kernschrägen und in dem ersten Volumen auch gegenüber einer Umfangsrichtung in seiner Lage fixiert ist.

Der Druckbehälter ist zumindest mit dem ersten Ende und mit dem zweiten Ende (unmittelbar) benachbart zu einer Wandung (z. B. der Boden, der Deckel oder der Wandbereich) des Getränkebehälters angeordnet, so dass zumindest gegenüber einer axialen Richtung ein Anschlag zwischen dem Ende und der Wandung gebildet ist. Weiterhin ist der Druckbehälter so zur Wandung angeordnet, dass eine weitere Verschiebung des Druckbehälters entlang der axialen Richtung zumindest eine Verschiebung des die Wandung kontaktierenden Endes des Druckbehälters in der radialen Richtung oder in der Umfangsrichtung erzwingt. Benachbart heißt in diesem Zusammenhang insbesondere, dass das Ende in einem Abstand von höchstens 2 Millimetern zur Wandung angeordnet ist. Unmittelbar benachbart heißt dann, dass das Ende die Wandung kontaktiert.

Die beide Enden sind (unmittelbar) benachbart zu jeweils einer Wandung angeordnet, so dass eine weitere Bewegung des Druckbehälters entlang der axialen Richtung zumindest eingeschränkt ist.

Insbesondere kann so ein Lösen des Druckbehälters und die Entwicklung von Geräuschen durch eine Bewegung des Druckbehälters gegenüber dem Getränkebehälter verhindert werden.

Insbesondere weist der Druckbehälter entlang der axialen Richtung (zwischen dem ersten Ende und dem zweiten Ende) zumindest teilweise (bevorzugt vollständig) eine zylindrische Form auf, wobei ein Durchmesser der zylindrischen Form höchstens 20 Millimeter, bevorzugt höchstens 15 Millimeter, besonders bevorzugt höchstens 13 Millimeter beträgt. Insbesondere beträgt der Durchmesser mindestens 5 Millimeter, bevorzugt mindestens 10 Millimeter.

Der Druckbehälter weist insbesondere eine Wanddicke von höchstens 0,4 Millimeter, bevorzugt von höchstens 0,3 Millimetern, besonders bevorzugt von höchstens 0,25 Millimetern, auf.

Das für den Druckbehälter verwendete Material umfasst insbesondere einen Kunststoff, insbesondere PP (Polypropylen). Insbesondere ist der Druckbehälter aus einem anderen Material hergestellt als das Gehäuse.

Insbesondere wird der Druckbehälter aus einem (zylindrischen) Röhrchen hergestellt (z. B. nach Art eines Strohhalms, bzw. eines Trinkhalms), der im Ausgangszustand insbesondere beidseitig offene Ende aufweist. Zur Herstellung des Druckbehälters wird das Röhrchen auf die geforderte Länge abgelängt und anschließend oder zeitgleich die Enden des abgelängten Röhrchens geschlossen. Abschließend wird die mindestens eine Öffnung gebildet.

Insbesondere wird die Öffnung gepierct, also gestochen, z. B. mit einer Nadel. Zur Bildung einer Öffnung mit einem Durchmesser von 0,1 Millimeter kann z. B. eine Nadel mit einem Durchmesser von 0,14 Millimetern verwendet werden. Der kleinere Durchmesser der Öffnung resultiert aus der teilweise elastischen Umformung des Behältermaterials während des Stechvorgangs.

Das Stechen der Öffnungen ist insbesondere auch bei den geforderten großen Stückzahlen reproduzierbar durchführbar.

Gegenüber den bekannten spritzguss-hergestellten Behältern, deren Öffnungen dann über Stanzprozesse gebildet werden, sind mittels Stechen kleinere Öffnungen reproduzierbar herstellbar.

Insbesondere ist der Druckbehälter mit dem dritten Volumen unmittelbar benachbart zum Wandbereich angeordnet.

Der Druckbehälter kann ausschließlich kraftschlüssig in einer Lage in dem ersten Volumen fixiert sein. Insbesondere wird zur Befestigung des Behälters an dem Getränkebehälter kein Kleber eingesetzt. Ein lebensmitteltauglicher Kleber, der ebenfalls ein Kostenfaktor in der Herstellung des Getränkebehälters darstellt, muss daher nicht eingesetzt werden.

Alternativ kann der Druckbehälter durch Verwendung eines Klebers auch stoffschlüssig mit einer Wandung (insbesondere mit dem Wandbereich) des Getränkebehälters verbunden sein.

Alternativ kann der Druckbehälter durch Verwendung eines Klebers mit einer Wandung (insbesondere mit dem Wandbereich) des Getränkebehälters verbunden sein, wobei der Druckbehälter zusätzlich, z. B. durch Erstrecken in die Kernschrägen des Getränkebehälters hinein, zumindest gegenüber einer radialen Richtung in seiner Lage fixiert ist oder sogar kraftschlüssig (z. B. infolge einer zumindest elastischen Verformung oder durch ein Halteelement) in seiner Lage fixiert ist.

Bevorzugt ist der Druckbehälter über ein elastisch verformbares Halteelement in dem ersten Volumen in der Lage fixiert. Das Halteelement, z. B. ein Folienband, wird mit dem Druckbehälter vor der Anordnung in dem Getränkebehälter mit dem Druckbehälter verbunden (z. B. über Ultraschallschweißen, Kleben, einstückige Ausformung o. ä.). Das Halteelement wird insbesondere in einem verformten Zustand in den Getränkebehälter eingeführt, wobei es sich dort bevorzugt selbsttätig elastisch verformt. Insbesondere legt sich das Halteelement an einer Wandung, bevorzugt dem Wandbereich, des Getränkebehälters an und fixiert den Druckbehälter über eine weiter vorliegende Vorspannung des Halteelements. Die Vorspannung bewirkt insbesondere die kraftschlüssige Verbindung des Halteelements mit dem Getränkebehälter.

Das Füllen des Getränkebehälters und des Druckbehälters kann in bekannter Weise z. B. wie folgt durchgeführt werden:
- Bereitstellen des Gehäuses ohne Deckel;
- Bereitstellen des Druckbehälters mit Öffnung, ggf. mit Haltelement;
- Anordnen des Druckbehälters in dem Gehäuse; ggf. über das Halteelement oder z. B. durch Verwendung eines Klebers;
- Füllen des Gehäuses mit der Flüssigkeit (zweites Volumen);
- Füllen des Gehäuses (ausgehend von zweitem Volumen insbesondere bis höchstens zum ersten Volumen) z. B. mit inertem Gas (ggf. zumindest teilweise verflüssigt);
- (gasdichtes) Verschließen des Gehäuses mit dem Deckel und bilden des Getränkebehälters;
- Umdrehen des Getränkebehälters, so dass der Boden nach oben weist (relativ zur Richtung der Schwerkraft) und so dass die mindestens eine Öffnung oberhalb des Füllstandes des ersten Volumens mit der Flüssigkeit angeordnet ist.
- Füllen des Druckbehälters über die Öffnung mit dem inerten Gas, dass durch Erwärmen im geschlossenen Getränkebehälter expandiert.
- Bereitstellen des Getränkebehälters in einem Ausgangszustand.

Insbesondere weist der Druckbehälter zumindest eine Öffnung auf, die einen Durchmesser von weniger als 0,2 Millimeter aufweist.

Insbesondere weist der Druckbehälter zusätzlich ein elastisch verformbares Halteelement auf, dass sich außerhalb des dritten Volumens erstreckt und eine Gestalt aufweist, die eine Anordnung des Halteelements an einer Wandung des für den Druckbehälter vorgesehen Getränkebehälters unter einer Vorspannung ermöglicht.

Die Ausführungen zu dem Getränkebehälter gelten gleichermaßen für den Druckbehälter und umgekehrt.

Vorsorglich sei angemerkt, dass die hier verwendeten Zahlwörter ("erste", "zweite", "dritte",...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung.

Die Erfindung, sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung und/oder Figuren zu kombinieren. Gleiche Bezugszeichen bezeichnen gleiche Gegenstände, so dass ggf. Erläuterungen aus anderen Figuren ergänzend herangezogen werden können. Es zeigen schematisch:
- Fig. 1:: einen Getränkebehälter ohne Deckel, einen Druckbehälter und ein Halteelement, jeweils in einer perspektivischen Ansicht;
- Fig. 2:: ein Röhrchen zur Herstellung eines Druckbehälters in einer perspektivischen Ansicht;
- Fig. 3:: einen Druckbehälter mit einem Halteelement in einer perspektivischen Ansicht;
- Fig. 4:: den Getränkebehälter nach Fig. 1 mit einem Druckbehälter nach Fig. 3 während der Montage, in einer perspektivischen Ansicht;
- Fig. 5:: den Getränkebehälter nach Fig. 4 mit montiertem Druckbehälter, in einer perspektivischen Ansicht;
- Fig. 6:: einen Getränkebehälter mit einem Druckbehälter ohne Halteelement, in einer perspektivischen Ansicht; und
- Fig. 7:: einen Getränkebehälter in einem Ausgangszustand in einer Seitenansicht.

Fig. 1 zeigt einen Getränkebehälter 1 ohne Deckel 5, einen Druckbehälter 10 und ein Halteelement 29, jeweils in einer perspektivischen Ansicht.

Der Getränkebehälter 1 umfasst hier ein Gehäuse 3 mit einem Boden 4 und einen den Boden 4 mit einem Deckel 5 (siehe Fig. 7) verbindenden zylindrischen Wandbereich 6. Der Getränkebehälter 1 weist ein erstes Volumen 7 auf, das mit einem zweiten Volumen 8 einer Flüssigkeit 9 teilweise gefüllt ist.

Der Getränkebehälter 1 erstreckt sich von dem Boden 4 hin zum Deckel 5 entlang einer axialen Richtung 16. Die axiale Richtung 16 verläuft parallel zum zylindrischen Wandbereich 6. Der Getränkebehälter 1 ist im Wesentlichen zylindrisch ausgeführt und weist (von Strukturen z. B. im Deckel, z. B. zum Öffnen/ Verschließen des ersten Volumens 7 abgesehen) eine Drehachse oder Symmetrieachse auf, die sich parallel zur axialen Richtung 16 erstreckt.

Der Druckbehälter 10 erstreckt sich von einem ersten Ende 18 entlang der axialen Richtung 16 hin zu einem zweiten Ende 19 über eine Länge 20. Der Druckbehälter 10 weist eine (runde) Öffnung 12 auf, die einen Durchmesser von weniger als 0,2 Millimeter aufweist.

Der Druckbehälter 10 weist entlang der axialen Richtung 16 zwischen dem ersten Ende 18 und dem zweiten Ende 19 zumindest teilweise eine zylindrische Form 27 auf, wobei ein Durchmesser der zylindrischen Form 27 höchstens 20 Millimeter beträgt.

Zusätzlich ist ein elastisch verformbares Halteelement 29 vorgesehen, dass sich außerhalb des dritten Volumens 11 des Druckbehälter 10 erstreckt und eine Gestalt aufweist, die eine Anordnung des Halteelements 29 an einer Wandung 25 des für den Druckbehälter 10 vorgesehen Getränkebehälters 1 unter einer Vorspannung ermöglicht.

Fig. 2 zeigt ein Röhrchen zur Herstellung eines Druckbehälters 10 in einer perspektivischen Ansicht. Der Druckbehälter 10 kann aus dem zylindrischen Röhrchen hergestellt (z. B. nach Art eines Strohhalms, bzw. eines Trinkhalms), das im Ausgangszustand beidseitig offene Ende aufweist. Zur Herstellung des Druckbehälters 10 wird das Röhrchen auf die geforderte Länge abgelängt und anschließend oder zeitgleich die Enden des abgelängten Röhrchens geschlossen. Abschließend oder auch vor dem Ablängen wird die Öffnung 12 gebildet.

Fig. 3 zeigt ein Druckbehälter 10 mit einem Halteelement 29 in einer perspektivischen Ansicht. Das Halteelement 29, z. B. ein Folienband, wird mit dem Druckbehälter 10 vor der Anordnung in dem Getränkebehälter 1 verbunden (z. B. über Ultraschallschweißen, Kleben, einstückige Ausformung o. ä.). Das Halteelement 29 wird in dem dargestellten elastisch verformten Zustand in den Getränkebehälter 1 eingeführt, wobei es sich dort bevorzugt selbsttätig elastisch verformt.

Fig. 4 zeigt den Getränkebehälter 1 nach Fig. 1 mit einem Druckbehälter 10 nach Fig. 3 während der Montage, in einer perspektivischen Ansicht. Das Halteelement 29 wird in dem dargestellten elastisch verformten Zustand in den Getränkebehälter 1 eingeführt, wobei es sich dort bevorzugt selbsttätig elastisch verformt (siehe Fig. 5).

Fig. 5 zeigt den Getränkebehälter 1 nach Fig. 4 mit montiertem Druckbehälter 10, in einer perspektivischen Ansicht. Das Halteelement 29 legt sich an einer Wandung 25, hier dem Wandbereich 6, des Getränkebehälters 1 an und fixiert den Druckbehälter 10 über eine weiter vorliegende Vorspannung des Halteelements 29. Die Vorspannung bewirkt die kraftschlüssige Verbindung des Halteelements 29 mit dem Getränkebehälter 1. Der Druckbehälter 10 wird über das elastisch verformbare Halteelement 29 in dem ersten Volumen 7 in der Lage 28 fixiert.

Fig. 6 zeigt einen Getränkebehälter 1 mit einem Druckbehälter 10 ohne Halteelement 29, in einer perspektivischen Ansicht. Der Druckbehälter 10 wird hier über einen Kleber 33 an dem Wandbereich 6 in der Lage 28 fixiert.

Fig. 7 zeigt einen Getränkebehälter 1 in einem Ausgangszustand 2 in einer Seitenansicht. In dem Ausgangszustand 2 weist der Getränkebehälter 1 ein dichtes Gehäuse 3 mit einem Boden 4, einem Deckel 5 und einem den Boden 4 mit dem Deckel 5 verbindenden (zylindrischen) Wandbereich 6 auf. Der Getränkebehälter 1 weist ein erstes Volumen 7 auf, das mit einem zweiten Volumen 8 einer Flüssigkeit 9 teilweise gefüllt ist. Der Getränkebehälter 1 umfasst weiter einen Behälter 10 mit einem dritten Volumen 11, der in dem ersten Volumen 7 angeordnet ist. Der Druckbehälter 10 weist eine Öffnung 12 auf. Der Getränkebehälter 1 steht in dem Ausgangszustand 2 unter einem ersten Druck, der größer ist als ein zweiter Druck einer Umgebung 13. Der Druckbehälter 10 ist in dem Ausgangszustand 2 zumindest teilweise mit einem Gas 14 gefüllt (ggf. zusätzlich teilweise mit der Flüssigkeit 9). Bei einem Öffnen des Getränkebehälters 1 und einem Druckausgleich mit der Umgebung 13 tritt zumindest das Gas 14 (ggf. auch die Flüssigkeit 9) aus dem dritten Volumen 11 über die Öffnung 12 in die Flüssigkeit 9 aus.

In einem aufrechten Zustand (hier ist der Getränkebehälter 1 auf dem Deckel 5 stehend dargestellt) des Getränkebehälters 1 ist der Boden 4 gegenüber der Richtung der Schwerkraft unten und der Deckel 5 oben. Der Wandbereich 6 zwischen Boden 4 und Deckel 5 erstreckt sich entlang einer axialen Richtung 16 parallel zur Richtung der Schwerkraft (bei aufrechtstehendem Getränkebehälter 1) und in einer Umfangsrichtung 31 vollumfänglich um Boden 4 und Deckel 5.

Eine Höhe 15 erstreckt sich entlang der axialen Richtung 16, ausgehend von einem tiefsten Punkt 23 (insbesondere wie dargestellt in einer Kernschräge des Getränkebehälters 1 angeordnet) des ersten Volumens 7 im Bereich des Bodens 4 hin zu einem höchsten Punkt 30 (insbesondere in einer Kernschräge des Getränkebehälters 1 angeordnet) im Bereich des Deckels 5. Der Abstand zwischen dem tiefsten Punkt 23 und dem höchsten Punkt 30, gemessen entlang der axialen Richtung 16, wird als größte Höhe 17 bezeichnet. Die Öffnung 12 ist auf einer Höhenlage der Höhe 15 (also auf einem bestimmten Wert der Höhe) angeordnet.

Das dritte Volumen 11 des Druckbehälters 10 erstreckt sich bei dem dargestellten aufrechtstehenden Getränkebehälter 1 (auf dem Kopf stehend) bis in einen unteren Bereich 24 benachbart zum Boden 4 hinein, wobei der untere Bereich 24 über einem Füllstand 22 der Flüssigkeit 9 liegt.

Das dritte Volumen 11 des Druckbehälters 10 erstreckt sich bis in einen unteren Bereich 24 benachbart zum Boden 4, so dass die eine Öffnung 12 höchstens 5 Millimeter entlang der axialen Richtung 16 vom tiefsten Punkt 23 entfernt angeordnet ist.

Der vorliegend vorgeschlagene, sich entlang der Höhe 15 erstreckende Druckbehälter 10 kann aufgrund seiner geringeren Ausdehnung in einer radialen Richtung 32 außermittig zum Boden 4 bzw. zum ersten Volumen 7 angeordnet werden. Damit kann der Druckbehälter 10 unmittelbar benachbart zum Wandbereich 6 angeordnet werden und sich in die (bevorzugt beiden) Kernschrägen des Getränkebehälters 1 (der tiefste Rand des Getränkebehälters 1, der sich wie dargestellt um den gewölbten Boden 4 herum erstreckt; gleiches kann am höchsten Rand des Getränkebehälters 1 ausgebildet sein, also um den Deckel 5, bzw. um die - hier ringförmige - Verbindung zwischen Deckel 5 und Wandbereich 6 herum) hinein erstrecken.

Infolge der Anordnung der Öffnung 12 in dem geringen Abstand zum tiefsten Punkt 23 kann durch das Ausströmen zumindest des Gases 14 aus dem Druckbehälter 10 ein größeres Teilvolumen des zweiten Volumens 8 angeregt werden.

Der Druckbehälter 10 ist mit dem dritten Volumen 11 unmittelbar benachbart zum Wandbereich 6 angeordnet. Der Druckbehälter 10 ist mit dem ersten Ende 18 und mit dem zweiten Ende 19 jeweils unmittelbar benachbart zu einer Wandung 25 (z. B. der Boden 4, der Deckel 5 oder der Wandbereich 6) des Getränkebehälters 1 angeordnet, so dass gegenüber der axialen Richtung 16 jeweils ein Anschlag 26 zwischen dem Ende 18, 19 und der Wandung 25 gebildet ist. Damit ist der Druckbehälter 10 so zur Wandung 25 angeordnet, dass eine weitere Verschiebung des Druckbehälters 10 entlang der axialen Richtung 16 zumindest eine Verschiebung des die Wandung 25 kontaktierenden Endes 18, 19 des Druckbehälters 10 in der radialen Richtung 32 oder in der Umfangsrichtung 31 erzwingt.

Damit kann der Druckbehälter 10 in den Kernschrägen in seiner Lage 28 zumindest gegenüber der radialen Richtung 32 fixiert angeordnet sein.

Das Füllen des Getränkebehälters 1 und des Druckbehälters 10 kann in bekannter Weise z. B. wie folgt durchgeführt werden:
- Bereitstellen des Gehäuses 3 ohne Deckel 4 (siehe Fig. 1, links);
- Bereitstellen des Druckbehälters 10 mit Öffnung 12, ggf. mit Haltelement 29 (siehe Fig. 3);
- Anordnen des Druckbehälters 10 in dem Gehäuse 3; ggf. über das Halteelement 29 (siehe Fig. 4 und 5) oder z. B. durch Verwendung eines Klebers 33 (siehe Fig. 6);
- Füllen des Gehäuses 3 mit der Flüssigkeit 9 (zweites Volumen 8);
- Füllen des Gehäuses 3 (ausgehend von zweitem Volumen 8 bis höchstens zum ersten Volumen 7) z. B. mit inertem Gas 14 (ggf. zumindest teilweise verflüssigt);
- (gasdichtes) Verschließen des Gehäuses 3 mit dem Deckel 5 und ausbilden des Getränkebehälters 1;
- Umdrehen des Getränkebehälters 1, so dass der Boden 4 nach oben weist (relativ zur Richtung der Schwerkraft) und so dass die Öffnung 12 oberhalb des Füllstandes 22 des ersten Volumens 7 mit der Flüssigkeit 9 angeordnet ist (siehe Fig. 7);
- Füllen des Druckbehälters 10 über die Öffnung 12 mit dem inerten Gas 14, dass durch Erwärmen im geschlossenen Getränkebehälter 1 expandiert (siehe Fig. 7);
- Bereitstellen des Getränkebehälters 1 in einem Ausgangszustand 2 (siehe Fig. 7).

### Bezugszeichenliste

- 1: Getränkebehälter
- 2: Ausgangszustand
- 3: Gehäuse
- 4: Boden
- 5: Deckel
- 6: Wandbereich
- 7: erstes Volumen
- 8: zweites Volumen
- 9: Flüssigkeit
- 10: Druckbehälter
- 11: drittes Volumen
- 12: Öffnung
- 13: Umgebung
- 14: Gas
- 15: Höhe
- 16: axiale Richtung
- 17: größte Höhe
- 18: erstes Ende
- 19: zweites Ende
- 20: Länge
- 21: oberer Bereich
- 22: Füllstand
- 23: tiefster Punkt
- 24: unterer Bereich
- 25: Wandung
- 26: Anschlag
- 27: Form
- 28: Lage
- 29: Halteelement
- 30: höchster Punkt
- 31: Umfangsrichtung
- 32: radiale Richtung
- 33: Kleber

## Patentansprüche

1. Getränkebehälter (1), zumindest umfassend ein Gehäuse (3) mit einem Boden (4), einem Deckel (5) und einem den Boden (4) mit dem Deckel (5) verbindenden Wandbereich (6); wobei der Getränkebehälter (1) ein erstes Volumen (7) aufweist, das teilweise mit einer Flüssigkeit (9) befüllbar ist; wobei der Getränkebehälter (1) weiter einen Druckbehälter (10) mit einem dritten Volumen (11) umfasst, der in dem ersten Volumen (7) angeordnet ist; wobei das erste Volumen (7) zwischen dem Boden (4) und dem Deckel (5) entlang einer axialen Richtung (16) eine größte Höhe (17) aufweist; wobei der Behälter (10) zwischen einem ersten Ende (18) und einem zweiten Ende (19) eine Länge (20) entlang der axialen Richtung (16) aufweist, wobei das erste Ende (18) benachbart zum Boden (4) und das zweite Ende (19 benachbart zum Deckel (5) angeordnet sind, so dass eine weitere Bewegung des Druckbehälters (10) entlang der axialen Richtung (16) zumindest eingeschränkt ist; **dadurch gekennzeichnet, dass** der Druckbehälter (10) benachbart zum Wandbereich (6) angeordnet ist.

2. Getränkebehälter (1) nach Patentanspruch 1, wobei der Druckbehälter (10) zumindest eine das erste Volumen (7) und dritte Volumen (11) verbindende Öffnung (12) aufweist, die einen Durchmesser von weniger als 0,2 Millimeter hat.

3. Getränkebehälter (1) nach einem der vorhergehenden Patentansprüche, wobei der Behälter (10) eine Mehrzahl von Öffnungen (12) aufweist und alle Öffnungen (12) einen Durchmesser von weniger als 0,2 Millimeter haben.

4. Getränkebehälter (1) nach Patentanspruch 3, wobei zumindest zwei der Mehrzahl von Öffnungen (12) bei einem aufrecht stehenden Getränkebehälter (1) auf voneinander unterschiedlichen Höhenlagen einer Höhe (15) angeordnet sind.

5. Getränkebehälter (1) nach einem der vorhergehenden Patentansprüche 2, 3 und 4, wobei zumindest zwei der Mehrzahl von Öffnungen (12) bei einem aufrecht stehenden Getränkebehälter (1) auf einer identischen Höhenlage einer Höhe (15) angeordnet sind.

6. Getränkebehälter (1) nach einem der vorhergehenden Patentansprüche, wobei sich das dritte Volumen (11) des Druckbehälters (10) bei einem aufrecht stehenden Getränkebehälter (1) bis in einen oberen Bereich (21) benachbart zum Deckel (5) hinein erstreckt, der über einem vorgegebenen Füllstand (22) der Flüssigkeit (9) liegt.

7. Getränkebehälter (1) nach einem der vorhergehenden Patentansprüche, wobei das erste Volumen (7) bei einem aufrecht stehenden Getränkebehälter (1) zumindest einen tiefsten Punkt (23) aufweist; wobei sich das dritte Volumen (11) des Druckbehälters (10) bis in einen unteren Bereich (24) benachbart zum Boden (4) erstreckt, so dass die zumindest eine Öffnung (12) höchstens 5 Millimeter vom tiefsten Punkt (23) entfernt angeordnet ist.

8. Getränkebehälter (1) nach einem der vorhergehenden Patentansprüche, wobei der Boden (4), der Deckel (5) und der Wandbereich (6) eine Wandung (25) des Getränkebehälters (1) ausbilden; wobei der Druckbehälter (10) zumindest mit dem ersten Ende (18) oder mit dem zweiten Ende (19) benachbart zu der Wandung (25) des Getränkebehälters (1) angeordnet ist, so dass zumindest gegenüber einer axialen Richtung (16) ein Anschlag (26) zwischen dem Ende (18, 19) und der Wandung (25) gebildet ist.

9. Getränkebehälter (1) nach einem der vorhergehenden Patentansprüche, wobei der Druckbehälter (10) entlang der axialen Richtung (16) zumindest teilweise eine zylindrische Form (27) aufweist, wobei ein Durchmesser der zylindrischen Form (27) höchstens 20 Millimeter beträgt.

10. Getränkebehälter (1) nach einem der vorhergehenden Patentansprüche, wobei der Druckbehälter (10) eine Wanddicke von höchstens 0,4 Millimeter aufweist.

11. Getränkebehälter (1) nach einem der vorhergehenden Patentansprüche, wobei der Druckbehälter (10) mit dem dritten Volumen (11) unmittelbar benachbart zum Wandbereich (6) angeordnet ist.

12. Getränkebehälter (1) nach einem der vorhergehenden Patentansprüche, wobei der Druckbehälter (10) ausschließlich kraftschlüssig in dem ersten Volumen (7) fixiert ist.

13. Getränkebehälter (1) nach Patentanspruch 12, wobei der Druckbehälter (10) über ein elastisch verformbares Halteelement (29) in dem ersten Volumen (7) in der Lage (28) fixiert ist.

14. Getränkebehälter nach Patentanspruch 2, wobei der Druckbehälter (10) zusätzlich ein elastisch verformbares Halteelement (29) aufweist, dass sich außerhalb des dritten Volumens (11) erstreckt und eine Gestalt aufweist, die eine Anordnung des Halteelements (29) an einer Wandung (25) des für den Behälter (10) vorgesehen Getränkebehälters (1) unter einer Vorspannung ermöglicht.

## Claims

1. Beverage container (1), at least comprising a housing (3) having a bottom (4), a lid (5) and a wall region (6) connecting the bottom (4) to the lid (5); wherein the beverage container (1) has a first volume (7) which can be partially filled with a liquid (9); wherein the beverage container (1) further comprises a pressure container (10) having a third volume (11), said pressure container being arranged in the first volume (7); wherein the first volume (7) has a largest height (17) between the bottom (4) and the lid (5) along an axial direction (16); wherein the container (10) has, between a first end (18) and a second end (19), a length (20) along the axial direction (16), wherein the first end (18) is arranged adjacent to the bottom (4) and the second end (19) adjacent to the lid (5), such that a further movement of the pressure container (10) along the axial direction (16) is at least restricted; **characterized in that** the pressure container (10) is arranged adjacent to the wall region (6).

2. Beverage container (1) according to claim 1, wherein the pressure container (10) has at least one opening (12) which connects the first volume (7) and third volume (11) and which has a diameter of less than 0.2 millimetre.

3. Beverage container (1) according one of the precedings claims, wherein the container (10) has a plurality of openings (12) and all the openings (12) have a diameter of less than 0.2 millimetre.

4. Beverage container (1) according to claim 3, wherein, with a beverage container (1) standing upright, at least two of the plurality of openings (12) are arranged at mutually different height positions of a height (15).

5. Beverage container (1) according to either of the preceding claims 2, 3 and 4, wherein, with a beverage container (1) standing upright, at least two of the plurality of openings (12) are arranged at an identical height position of a height (15).

6. Beverage container (1) according to one of the preceding claims, wherein, with a beverage container (1) standing upright, the third volume (11) of the pressure container (10) extends up and into an upper region (21) adjacent to the lid (5) that is situated above a predetermined filling level (22) of the liquid (9).

7. Beverage container (1) according to one of the preceding claims, wherein, with a beverage container (1) standing upright, the first volume (7) has at least one lowest point (23); wherein the third volume (11) of the pressure container (10) extends down and into a lower region (24) adjacent to the bottom (4) such that the at least one opening (12) is arranged at most 5 millimetres away from the lowest point (23).

8. Beverage container (1) according to one of the preceding claims, wherein the bottom (4), the lid (5) and the wall region (6) form a wall (25) of the beverage container (1); wherein the pressure container (10) is arranged adjacent to the wall (25) of the beverage container (1) at least with the first end (18) or with the second end (19) such that, at least with respect to an axial direction (16), an abutment (26) is formed between the end (18, 19) and the wall (25).

9. Beverage container (1) according to one of the preceding claims, wherein the pressure container (10) at least partially has a cylindrical shape (27) along the axial direction (16), wherein a diameter of the cylindrical shape (27) is at most 20 millimetres.

10. Beverage container (1) according to one of the preceding claims, wherein the pressure container (10) has a wall thickness of at most 0.4 millimetre.

11. Beverage container (1) according to one of the preceding claims, wherein the pressure container (10) with the third volume (11) is arranged directly adjacent to the wall region (6).

12. Beverage container (1) according to one of the preceding claims, wherein the pressure container (10) is fixed in the first volume (7) exclusively in a force-fitting manner.

13. Beverage container (1) according to claim 12, wherein the pressure container (10) is fixed in the first volume (7) in the position (28) by way of an elastically deformable retaining element (29).

14. Beverage container (10) according to claim 2, wherein the pressure container (10) additionally has an elastically deformable retaining element (29) which extends outside of the third volume (11) and which has a configuration which allows the retaining element (29) to be arranged on a wall (25) of the beverage container (1) provided for the container (10) under pretensioning.

## Revendications

1. Récipient à boisson (1), comprenant au moins un boîtier (3) avec un fond (4), un couvercle (5) et une zone de paroi (6) reliant le fond (4) au couvercle (5) ; le récipient à boisson (1) présentant un premier volume (7) qui peut être partiellement rempli avec un liquide (9) ; le récipient de boisson (1) comprenant en outre un récipient sous pression (10) ayant un troisième volume (11) qui est agencé dans le premier volume (7) ; le premier volume (7) présentant une hauteur maximale (17) entre le fond (4) et le couvercle (5) le long d'une direction axiale (16) ; le récipient (10) présentant une longueur (20) le long de la direction axiale (16) entre la première extrémité (18) et une deuxième extrémité (19), la première extrémité étant agencée au voisinage du fond (4) et la deuxième extrémité (19) au voisinage du couvercle (5), de telle sorte qu'un mouvement ultérieur du récipient sous pression (10) le long de la direction axiale (16) est au moins limité ; **caractérisé en ce que** le récipient sous pression (10) est agencé au voisinage de la zone de paroi (6).

2. Récipient à boisson (1) selon la revendication 1, dans lequel le récipient sous pression (10) présente au moins une ouverture (12) reliant le premier volume (7) et le troisième volume (11), qui a un diamètre inférieur à 0,2 millimètre.

3. Récipient à boisson (1) selon l'une quelconque des revendications précédentes, dans lequel le récipient (10) présente une pluralité d'ouvertures (12) et toutes les ouvertures (12) ont un diamètre inférieur à 0,2 millimètre.

4. Récipient à boisson (1) selon la revendication 3, dans lequel au moins deux de la pluralité d'ouvertures (12) sont agencées à des niveaux de hauteur différents les uns des autres d'une hauteur (15) pour un récipient à boisson (1) en position verticale.

5. Récipient à boisson (1) selon l'une quelconque des revendications 2, 3 précédentes, dans lequel au moins deux de la pluralité d'ouvertures (12) sont agencées à un niveau de hauteur identique d'une hauteur (15) pour un récipient à boisson (1) en position verticale.

6. Récipient à boisson (1) selon l'une quelconque des revendications précédentes, dans lequel le troisième volume (11) du récipient sous pression (10), pour un récipient à boisson (1) en position verticale, s'étend jusque dans une zone supérieure (21) au voisinage du couvercle (5), qui se situe au-dessus d'un niveau de remplissage (22) prédéterminé du liquide (9).

7. Récipient à boisson (1) selon l'une quelconque des revendications précédentes, dans lequel le premier volume (7) présente au moins un point le plus bas (23) pour un récipient à boisson (1) en position verticale ; le troisième volume (11) du récipient sous pression (10) s'étendant jusque dans une zone inférieure (24) au voisinage du fond (4), de telle sorte que l'au moins une ouverture (12) est agencée en étant éloignée d'au plus 5 millimètres du point le plus bas (23).

8. Récipient à boisson (1) selon l'une quelconque des revendications précédentes, dans lequel le fond (4), le couvercle (5) et la zone de paroi (6) forment une paroi (25) du récipient à boisson (1) ; le récipient sous pression (10) étant agencé au moins avec la première extrémité (18) ou avec la deuxième extrémité (19) au voisinage de la paroi (25) du récipient à boisson (1), de telle sorte qu'une butée (26) est formée entre l'extrémité (18, 19) et la paroi (25) au moins par rapport à une direction axiale (16).

9. Récipient à boisson (1) selon l'une quelconque des revendications précédentes, dans lequel le récipient sous pression (10) présente au moins partiellement une forme cylindrique (27) le long de la direction axiale (16), un diamètre de la forme cylindrique (27) étant d'au plus 20 millimètres.

10. Récipient à boisson (1) selon l'une quelconque des revendications précédentes, dans lequel le récipient sous pression (10) présente une épaisseur de paroi d'au plus 0,4 millimètre.

11. Récipient à boisson (1) selon l'une quelconque des revendications précédentes, dans lequel le récipient sous pression (10) est agencé avec le troisième volume (11) directement au voisinage de la zone de paroi (6).

12. Récipient à boisson (1) selon l'une quelconque des revendications précédentes, dans lequel le récipient sous pression (10) est fixé exclusivement par adhérence dans le premier volume (7).

13. Récipient à boisson (1) selon la revendication 12, dans lequel le récipient sous pression (10) est fixé dans le premier volume (7) dans la position (28) par l'intermédiaire d'un élément de maintien élastiquement déformable (29).

14. Récipient à boisson selon la revendication 2, dans lequel le récipient sous pression (10) présente en outre un élément de maintien (29) élastiquement déformable, qui s'étend à l'extérieur du troisième volume (11) et présente une forme qui permet un agencement de l'élément de maintien (29) sur une paroi (25) du récipient à boisson (1) prévu pour le récipient (10) sous une précontrainte.
